# FASCICULE DE BREVET EUROPEEN

(11) **EP 2 597 806 B1**
(45) Date de publication et mention de la délivrance du brevet: **23.08.2017**
(21) Numéro de dépôt: 12193882.3
(22) Date de dépôt: 22.11.2012
(51) Int. Cl.: H04K 3/00

(54) **PROCÉDÉ DE BROUILLAGE DE COMMUNICATIONS DANS UN RÉSEAU CONTRÔLÉ EN BOUCLE FERMÉE**
VERFAHREN ZUR STÖRUNG VON KOMMUNIKATIONEN IN EINEM NETZWERK MIT GESCHLOSSENEM REGELKREIS
METHOD OF JAMMING OF COMMUNICATIONS IN A CLOSED-LOOP CONTROLLED NETWORK

(30) Priorité: 24.11.2011 FR 1103578
(43) Date de publication de la demande: 29.05.2013
(73) Titulaire: Thales, 92400 Courbevoie (FR)
(72) Inventeur: Delaveau, François, 92230 Gennevilliers (FR); Heurguier, Dominique, 92230 Gennevilliers (FR); Gerfault, Bertrand, 49309 Cholet (FR)
(74) Mandataire: Dudouit, Isabelle

(56) Documents cités:
- US-A- 4 334 322
- US-A1- 2004 009 768
- US-A1- 2008 239 980
- US-B1- 6 844 841

## Description

L'invention concerne un procédé de brouillage sélectif, dynamique et adaptatif des radiocommunications tierces externes à un réseau de radiocommunication à protéger, qui optimise l'efficacité du brouillage et qui limite au moyen d'un contrôle en boucle fermée les effets fratricides sur les émetteurs/récepteurs de télécommunication à préserver. L'invention concerne un procédé orienté MIMO de brouillage dynamique des communications tierces n'utilisant que l'interface de radioélectrique et contrôlant en boucle fermée les effets fratricides sur un réseau à protéger. Le réseau de communication à protéger et le brouilleur ou le réseau et les brouilleurs sont traités comme un macro-réseau de type multiple entrée multiple sortie ou MIMO boucle fermée et gérés de façon conjointe en utilisant des voies de retour des récepteurs à protéger pour adapter les consignes de brouillage et les consignes d'émission.

Le procédé selon l'invention s'applique, par exemple, pour brouiller certains liens de communication choisis entre entités externes au réseau à préserver, présentes dans une certaine zone géographique, tout en maintenant les liens et services de communications disponibles, de qualité suffisante et contrôlée dans le réseau de communications à préserver.

L'utilisation conjointe par une même force de réseaux de transmissions et de brouilleurs (ou de réseaux de brouilleurs) sur un théâtre d'opération au sens large, et particulièrement dans les convois terrestres, dans les escadrilles d'aéronefs et dans les escadres de navires, est souvent très pénalisée par l'absence de contrôle précis des effets induits par le ou les brouilleurs sur le ou les postes de transmissions du ou des réseaux de la force.

Le problème technique à résoudre pour les réseaux de transmissions et les brouilleurs utilisés conjointement est de limiter les effets fratricides des brouilleurs sur les postes de transmission, tout en garantissant une efficacité a minima du brouillage sur les cibles ou sur les secteurs d'intérêt du théâtre.

La demande de brevet US 2004/009768 s'applique à un réseau de type WLAN, a priori statique et non-pas ad hoc. Il s'agit d'empêcher l'interception et non de brouiller/neutraliser des communications tierces ou ennemies.

Le brevet US 4 334 322 est dédié à la gestion centralisée des assignations de fréquence et de ressource spectrale à des postes de communications et à des brouilleurs en réseaux, à moyenne / grande échelle.

La demande de brevet US 2008/239980 décrit une méthode de prédiction de cartes d'interférences dans un réseau de communication en utilisant un ou plusieurs émetteurs de signaux interférents.

### Définitions :

Brouilleur : système d'émission capable d'émettre un signal destiné à empêcher le fonctionnement de tout ou partie des équipements utilisant le spectre électromagnétique (postes de transmission, radar ou systèmes de navigation présents sur le théâtre d'opération).

Réseau de brouilleurs : ensemble coordonné de système d'émissions capables d'émettre des signaux destinés à empêcher le fonctionnement de tout ou partie des équipements utilisant le spectre électromagnétique présents sur le théâtre d'opération.

Poste de transmission « ami » ou « poste ami » : poste de transmission défini comme faisant partie du système de communications à préserver et devant être protégé des effets du brouillage.

Réseau de transmission « ami » ou « réseau ami » : ensemble interconnectable de postes de transmission « amis ».

Emission amie : émission provenant d'un poste ami ou d'un brouilleur ami. Equipement « cible » : équipement défini comme devant être affecté par le brouillage.

Brouilleur communicant : brouilleur doté d'un poste de transmission « ami ». Réseau de Brouilleurs communicants : réseau de brouilleurs dotés de postes de transmission « amis », constituant un sous-réseau de transmissions amies.

Brouillage d'un équipement cible : Emission d'un signal ou de plusieurs signaux, depuis un brouilleur ou depuis un réseau de brouilleurs, de façon à ce que l'équipement cible se voit empêché de mettre en oeuvre ou de maintenir son service.

Brouillage d'une zone géographique : Emission d'un signal ou de plusieurs signaux, depuis un brouilleur ou depuis un réseau de brouilleurs, de façon à ce que tout équipement cible présent sur la zone géographique se voit empêché de mettre en oeuvre ou de maintenir son service.

Détection d'un signal : capacité à décider de la présence d'une émission amie ou provenant d'une entité externe et à intercepter le signal. Cette détection est effectuée dans la bande et la durée d'analyse d'un ou plusieurs intercepteurs qui peuvent être, par exemple, hébergés par les postes de transmissions amis.

Détection d'un émetteur : capacité à décider de la présence d'un émetteur sur le théâtre par détection du ou des signaux qu'il émet.

Localisation d'un émetteur : capacité à décider du lieu d'un émetteur sur le théâtre par détection du signal ou des signaux qu'il émet.

SISO : entrée simple sortie simple : se dit d'un système d'émissions à une voie émettrice Tx, une voie réceptrice Rx.

SIMO : entrée simple sortie multiple : se dit d'un système d'émissions à une voie Tx, N voies Rx.

MISO : Multiple Input, Single Output : se dit d'un système d'émissions à M voies Tx, une voie Rx.

MIMO : Multiple Input, Multiple Output : se dit d'un système d'émissions à M voies Tx, N voies Rx.

Efficacité d'une zone : signifie le degré d'empêchement de l'établissement et/ou de maintien des communications tierces correspondant aux postes et aux infrastructures présents dans cette zone, i.e, empêchement dans la zone de toutes les communications autre que les communications protégées.

Effets fratricides : degré d'empêchement de l'établissement et/ou du maintien des communications qui devraient être protégées, en raison des brouillages et interférences résiduels hors de la zone de brouillage efficace.

L'estimation des canaux de propagation correspond à estimer la réponse impulsionnelle du canal de propagation, soit les nombres, amplitudes et phases des différents trajets multiples de propagation, enre brouilleurs(s) et récepteur(s) protégé(s), ce qui permet d'adapter la puissance, le schéma et de modulation/codage spatio temporel au niveau du réseau du brouilleur ou du réseau de brouilleurs afin de minimiser, voir d'annuler l'impact sur le démodulateur/décodeur du ou des récepteur(s) protégé(s). Dans le même temps et en parallèle, la réponse impulsionnelle mesurée sur les émetteurs permet, comme dans un réseau MIMO, d'optimiser les liens de transmission protégés par adaptation des schémas de modulation/codage des émetteurs et récepteurs protégés.

Le domaine du brouillage a fait l'objet de nombreux travaux et inventions. Toutefois, les effets fratricides sont toujours assez mal traités dans les développements connus à ce jour. En général, les contraintes associées à la mise en oeuvre des procédés et systèmes connus du Demandeur ont notamment pour effet de limiter drastiquement les portées et le nombre de radiocommunications amies simultanées, voire même d'empêcher l'utilisation des radiocommunications amies.

L'objet de la présente invention concerne, notamment, un procédé qui va permettre de limiter efficacement les effets fratricides avec une souplesse et une portée suffisante, pour permettre simultanément le brouillage des cibles ou zones à brouiller et le fonctionnement des communications entre postes amis dans un contexte opérationnel.
Le procédé et le système mis en oeuvre par la présente invention s'appuient notamment sur l'utilisation des éléments suivants :
- des brouilleurs programmables et dynamiquement configurables en termes de forme d'onde (enveloppe, modulation, amplitude, phase, etc.), de plan de fréquence (choix des bandes sous bandes et porteuses du signal de brouillage), de motif temporel d'émission (récurrence des émissions selon le temps, la fréquence, la forme d'onde, etc.) gérés par un organe de contrôle centralisé ou disséminé,
- des séquences de signaux numériques émis par les brouilleurs, spécifiquement destinés à permettre des mesures précises de canal de transmission, et des mesures de puissance de brouillage au niveau des postes amis,
- des séquences de signaux numériques émis par les émetteurs amis, spécifiquement destinés à permettre des mesures précises de canal de transmission, et des mesures de puissance de brouillage au niveau des postes amis,
- des communications entre réseaux de brouilleurs ou organe de gestion du réseau de brouilleurs, et réseau ami ou organe de contrôle du réseau ami, (voies retour, consignes aux brouilleurs, etc.),
- un organe de contrôle permettant l'élaboration de consignes d'émission pour les brouilleurs avec une boucle d'asservissement basée sur les mesures effectuées au niveau des intercepteurs sur les séquences de signaux et sur l'estimation des canaux de propagation.

L'invention peut être mise en oeuvre sur des postes amis quelconques à condition que :
- les émetteurs mettent en oeuvre des séquences de signaux telles que précisées ci-dessus,
- les récepteurs puissent réaliser les mesures sur les signaux de brouillage et délivrer l'ensemble des mesures (sur signaux émetteurs et signaux brouilleur), ou bien que les éléments antennaires du récepteur puissent être couplés à intercepteurs réalisant ces mesures.

La description qui suit des procédés et des systèmes mettant en oeuvre la présente invention s'appuie notamment sur :
- une description formelle des interactions entre postes émetteurs amis (notés en abrégé Tx) postes récepteurs amis (notés en abrégé Rx), brouilleurs (notées en abrégé Br) et entités externes à brouiller (notées en abrégé Ci), par des graphes et macro-graphes qui seront précisés dans la suite,
- sur un modèle général de propagation du canal de transmission, généralisé à la prise en compte des interactions effectives entre postes émetteurs et récepteurs amis (Tx Rx) (généralement intégrés ensemble au sein d'un poste de transmission ami), brouilleurs (Br) et entités externes (Ci), au travers d'une notion de matrice canal généralisée précisée dans la suite,
- sur la mise en forme puis la résolution d'un problème d'optimisation sous contraintes, précisé dans la suite.

L'objet de l'invention concerne un procédé tel que décrit dans les revendications en annexe. D'autres caractéristiques et avantages de la présente invention apparaîtront mieux à la lecture de la description donnée à titre illustratif et nullement limitatif annexée des figures qui représentent :
- La figure 1, un exemple d'architecture du système selon l'invention,
- La figure 2, un exemple formel de modèle de canal de propagation généralisé au cas MIMO, avec définitions et notations des grandeurs géométriques et physiques afférentes,
- Les figures 3A et 3B, une illustration des notions de graphe et de macrographe réseau, utilisées pour décrire les liens entre postes amis (Tx, Rx), les interactions entre brouilleurs (Br) et entités externes à brouiller,
- La figure 4, un produit logique entre graphe réseau et matrice canal, définissant une matrice de canal généralisée qui tient compte à la fois des liens ou interactions entre les acteurs, émetteurs récepteurs, brouilleurs, zones ou points à brouiller, et des canaux de propagation entre ces acteurs.

L'exemple qui suit est donné à titre illustratif et nullement limitatif pour un système comportant N_pl plates-formes de transmission qui disposent de postes de communication MIMO, MISO, SIMO ou SISO (une seule antenne d'écoute).

La figure 1 schématise un exemple d'architecture de réseau de transmission dans lequel le procédé selon l'invention peut être mis en oeuvre. Une station maître 1 est en liaison par voie de communication hertzienne par exemple avec N_pl - 1 plateformes ou postes émetteur/récepteur amis, c'est-à-dire des postes équipés d'une partie émettrice Tx et d'une partie réceptrice Rx. Parmi ces N_pl plateformes, J plates-formes « brouilleur », Bᵣ₁...B_{rJ}, disposent d'une antenne de brouillage, de type Omnidirectionnelle, de type directive ou de type réseau. Les plateformes amies (« brouilleurs » ou sans brouilleur) disposent donc d'un réseau de communications inter plateformes qui apparaît, si l'on considère l'ensemble des éléments antennaires, comme un macro-réseau. Sur la figure 1 on a aussi représenté une zone à brouiller 3 dans laquelle peuvent se trouver des équipements radio externes au réseau de postes amis. La station maitre 1 reçoit des N postes Rₓ₁...R_{xN} les mesures signal commun et les mesures signal brouilleur. La station maître transmet les consignes de brouillage aux J brouilleurs Bᵣ₁,... B_{rJ}.

Le réseau de transmission peut être constitué de plusieurs noeuds et il est possible d'utiliser comme station maître un des noeuds ou plateformes du réseau de transmission associé à un organe de calcul des consignes destinées aux brouilleurs.
Les liens de communication sont représentés de la manière suivante :
I : lien commun classique incluant l'ensemble des mesures effectuées sur les liens de communications ou en anglo-saxon « reporting » (mesures effectués par les intercepteurs sur les séquences de signaux émis par les émetteurs amis Tx, par exemple dans les postes Rx amis) retransmis par voie retour vers les postes Tx amis et/ou vers la station maître des brouilleurs,
II : lien comprenant le « reporting » des mesures sur signal brouilleur, i .e. l'ensemble des mesures effectuées sur les signaux brouilleurs (mesures effectués par les intercepteurs sur les séquences de signaux émis par les brouilleurs Br, par exemple dans les postes Rx amis) retransmis par voie retour vers la station maître des brouilleur et /ou vers les postes Tx amis,
III : lien de commande servant de support pour la diffusion et l'application des consignes de la station maître par les brouilleurs, et
IV : émission des signaux de brouillage vers la zone visée 3 et/ou vers les entités externes Ci au réseau amis.

Le procédé mis en oeuvre par l'invention repose notamment sur :
- les enregistrements/mesures des signaux de communication reçus par les intercepteurs, qui sont par exemple les postes amis,
- les enregistrements/mesures des signaux de brouillage interférant avec les postes amis.

Dans la suite de la description, les canaux sont déterminés comme étant constitués de l'ensemble des propagations hertziennes entre chacun des émetteurs (brouilleur ou émetteur de communication ami) et chacun des récepteurs de communication ami ou chacune des cibles ou zones à brouiller Ci (les zones à brouiller étant discrétisées sous formes de listes de points à brouiller).

La matrice de canal est la matrice des combinaisons des canaux de propagation hertzienne entre les émetteurs et les récepteurs (matrice de canal Tx Rx), entre les brouilleurs et les récepteurs (matrice de canal Br Rx) ou entre les brouilleurs et chacun des points à brouiller (matrice de canal Br, Ci). Ces matrices sont considérées dans une première approche globale entre les plateformes (et non pas entre les éléments antennaires) et la valeur ai,j d'un élément de la matrice canal décrit donc physiquement et globalement le canal Hertzien entre la plateforme i et la plateforme j. Dans le cas où un récepteur ami entre en jeu, la matrice est renseignée à partir des mesures effectuées sur les signaux utiles et brouilleurs. Dans le cas où une zone ou un point à brouiller entre en jeu, la matrice est renseignée à partir d'un modèle de propagation entre un brouilleur Br et une cible Ci. Toutes ces matrices sont ensuite considérées dans une deuxième approche entre chaque élément antennaire d'émission (chaque plateforme peut être dotée de plusieurs antennes d'émission, par exemple antenne de brouillage et antenne de transmission, elles-mêmes constituées de réseaux d'éléments) et chaque élément antennaire de réception (chaque plateforme peut être dotée de plusieurs antennes de réception, elles-mêmes constituées de réseaux d'éléments). Pour chacune des approches, le premier niveau de description de cette matrice est binaire ai,j =1 si la plateforme, respectivement l'antenne, j reçoit un signal de la plateforme (respectivement l'antenne) i, un niveau plus fin dans la seconde approche en particulier, correspond à considérer ai,j comme la réponse impulsionelle du canal i,j, ce qui caractérise complètement un canal linéaire multiple entrée multiple sortie ou MIMO, multiple entrée sortie unique ou MISO, entrée unique multiple sortie ou SIMO, ou simple entrée simple sortie ou SISO. Cette réponse impulsionelle peut être estimée d'après les mesures effectuées par les récepteurs Rx amis sur les séquences de signaux, ou d'après les modèles de propagation considérés entre Brouilleurs et cible ou zone à brouiller.

La connaissance des positions des stations est utile pour l'optimisation du fonctionnement du réseau de communication et nécessaire pour l'optimisation du brouillage. Un synchronisme ou une datation précise des mesures est aussi utile pour une meilleure optimisation globale. De même la connaissance précise des séquences de signaux contenues dans les signaux de brouillage ou de communication est nécessaire à la mesure des canaux de propagation par les récepteurs Rx amis et contribue à l'optimisation globale.

Les représentations en graphe présentent l'avantage d'offrir une représentation synthétique de l'ensemble des interactions entre les acteurs. Par exemple, il est possible de représenter les plateformes ou les antennes en mettant un arc entre deux plateformes ou antenne si le signal émis par l'un est reçu par l'autre, et donc si le canal a pu être mesuré.

### Exemple donné pour la mise en oeuvre du procédé selon l'invention

On dispose de postes de communication « utiles » MIMO, MISO, SIMO, SISO sur des plates-formes en nombre N_Pl, dont J plates-formes comportent des brouilleurs.

### « Utiles »

On dispose donc de N_pl plates formes de communication. Chacune de ces plates formes est MIMO, MISO, SIMO ou SISO. On note M₁, M2...,M_{N_pl}, le nombre d'éléments antennaires en émission de chacune des ces plates formes. On note N₁, N₂...,N_{N_pl} , le nombre d'éléments antennaires en réception de chacune des ces N plates formes.

Le réseau constitué des ∑_{M_pl} = ∑_{m=1...N_pl} Mₘ éléments antennaires émetteurs Tx ou Br et des ∑_{N_pl} = ∑_{n=1...N_pl} Nₙ éléments antennaires Rx apparaît comme un macro-réseau, a priori fortement lacunaire. L'ensemble des plateformes de communication constitue un réseau représenté par le graphe réseau de taille N_pl tel que défini plus haut et noté G0. Lorsque l'on considère l'ensemble des éléments antennaires, on lui préfère une représentation par le macrographe de taille Σ_{M_pl+N_pl} tel que défini plus haut et noté G0'.

La matrice de canal de ce macro réseau constitué de N_pl plateformes et ∑_{M_pl+N_pl} éléments antennaires peut s'écrire formellement, comme il sera explicité ci-après ou comme on peut le voir sur les figures 3A, 3B, 4, sous la forme généralisée H0'(Tx,Rx) = G0' oc [H0^{(A)}(Tx,Rx), H0^{(R)}(Rx,Tx)]. Elle est déterminée par la topologie du réseau (qui détermine G0 et G0') et les matrices de canal H0^{(A)} et H0^{(R)} propres à chaque lien Txₘ → Rxₙ. Les liens de communication Txₘ → Station Maitre comprennent les liens retours de messageries à faible débit destinées à transmettre les données sur les mesures de canal et sur les mesures de qualité des transmissions vers la station maître afin d'adapter et d'optimiser les consignes d'émission.

Dans le procédé mis en oeuvre, dit « en boucle fermée » les émetteurs, récepteurs et noeuds de communication du réseau ami gèrent à chaque instant t (échantillonnage tₖ, k = 1, 2,...), les liens de communication et les paramétrages afférents (protocoles, débits, schémas de codage et modulation, le cas échéant, la pondération des réseaux d'antenne en émissions/réception, utilisation de relais, etc.), en s'adaptant à l'environnement radioélectrique et aux résidus de brouillage éventuels, mais sans être explicitement pilotés par l'organe de contrôle. C'est le brouillage lui-même qui est contrôlé via l'estimation et la minimisation des effets fratricides résiduels.
L'ensemble des réseaux antennaires des émetteurs Tx₁,..., Tx_{M} (M ≤ N_pl) et des récepteurs Rx₁,..., Rx_{N} (N ≤ N_pl) est donc formalisé comme un macro-réseau G0' (défini par une matrice de taille (∑_{M_pl+}∑_{N_pl})²) dont les liens sont complètement décrits comme sur la figure 4 par une matrice de canal généralisée qui détermine le canal généralisé complet (ou « aller retour ») H0'(Tx,Rx,τ). Ces matrices sont déterminées par la topologie du macro graphe réseau G' par les matrices de canal propres à chaque lien Txₘ -> Rxₙ La construction formelle de ces matrices est donnée à la figure 4, des exemples des figures 3A et 3B, et de la figure 2 illustrent la prise en compte du canal de propagation pour construire les matrices de canal propres à chaque lien Txₘ -> Rxₙ Pour le trajet Txₘ -> Rxₙ, l'expression formelle des signaux utiles provenant des plates formes émettrices reçus au niveau des plates formes réceptrices est alors à chaque instant t : $X \left(t\right) = \left(H0′ S\right) \left(t\right) i . e . \left[\begin{matrix}{X}_{l} \left(t\right) \\ \\ {X}_{N} \left(t\right)\end{matrix}\right] = \left[\left(\begin{matrix}H 0 {′}_{11} & & H 0 {′}_{1 M} \\ & & \\ H 0 {′}_{N 1} & & H 0 {′}_{NM}\end{matrix}\right)*\left(\begin{matrix}{S}_{1} \\ \\ {S}_{M}\end{matrix}\right)\right] \left(t\right)$ où
- N est le nombre exact de plates formes réceptrices comportant une antenne de réception (N ≤ N_pl),
- M est le nombre exact de plates formes émettrices comportant une antenne d'émission destinée aux transmissions utiles (M ≤ N_pl),
- H0' est la matrice généralisée de canal « émetteurs vers récepteurs»,
- Xₙ(t) n = 1,..., N est le vecteur des signaux utiles reçus sur le réseau des éléments d'antennes de la plate-forme réceptrice d'indice n,
- Sₘ(t) n = 1,...,M est le vecteur des signaux émis sur le réseau des éléments d'antennes de la plate-forme émettrice d'indice m, de bande B,

Sur la figure 2 est aussi représentée la géométrie de la propagation dans un axe X(est), Y(Nord).
Le lien entre l'élément d'indice m du réseau de plates-formes émettrices et l'élément d'indice n du réseau de plates-formes réceptrices est caractérisé par:
Sₘ(t) précité,
Xₙₘ(t), le vecteur contribution du signal Sm reçu sur l'élément n du réseau antennaire en réception,
Xₙ(t) précité,
Lₘₙ le nombre de trajets du canal de propagation,
I l'indice du I-ième multi-trajet,
α^{(m, n)}l l'atténuation du trajet l par rapport aux pertes moyennes,
γ^{(m,n)} l, la direction d'arrivée moyenne du trajet l,
τ^{(m,n)}l, le retard moyen du trajet L, les retards sont contenus dans un intervalle [O, T^{(m,n)}] dépendant du canal urbain, montagneux, etc.
N^{(m,n)}, est le nombre de sous-trajets associés au trajet l supposés indiscernables pour le signal de bande B donc répartis dans un intervalle de durée T^{(m,n)}<<1/B
nₗ est l'indice du sous-trajet l,
ϕ^{(m,n)}_{nl,l} est la phase du sous-trajet d'indices l et nₗ,
α^{(m,n)} _{nl,l} est le niveau relatif du sous trajet d'indices l et nₗ
θ^{(m,n)}_{nl,l} est la direction d'arrivée du sous-trajet d'indices l et nₗ
Uₛ(θ^{(m,n)} _{nl,l}) est le vecteur directionnel correspondant au sous trajet d'indices l et ni pour la source de signal s.

### « Brouilleurs »

De plus J plates formes parmi les N_pl sont munies de « brouilleurs » adaptés à brouiller les communications des éléments externes au réseau ami, on les note Br₁,..., Br_{J}. L'ensemble des brouilleurs Br₁,..., Br_{J} et des récepteurs et Rx₁,..., RX_{N} constitue un réseau de «brouillage » représenté par un graphe d'interférence noté GJ et soumis à un canal de propagation généralisé HJ'= GJ' & H_{J}(Br,Rx) défini selon le processus décrit à la figure 4, en considérant le nombre de plates-formes émettrice J, le nombre de plates formes réceptrices N et les J x N matrices de canal élémentaires associées.

L'ensemble des émetteurs utiles Tx₁,..., Tx_{M}, des brouilleurs Br₁,..., Br_{J} et des récepteurs utiles Rx₁,..., Rx_{N} constitue un réseau d' « interférences/brouillages » représenté par un graphe d'interférences noté Gl, et soumis à un canal de propagation généralisé Hl'= Gl' & Hₗ(Br,Rx) défini selon le même processus qu'à la figure 4, en considérant le nombre de plates-formes émettrice M+J, le nombre de plates formes réceptrices N et les (M+J) x N matrices de canal élémentaires associées.

Chacun des brouilleurs Brⱼ, d'indice j, dispose d'un niveau de puissance équivalent rayonné en émission (PIRE) défini par un intervalle [0, PIREMAXⱼ], auquel on associe pour la mise en oeuvre de l'invention :
- une consigne de niveau de puissance C_PIREⱼ,
- un signal de brouillage Bⱼ,
- une ou plusieurs durées de brouillage Tbⱼ avec les récurrences Rbᵢ et une avance ou un retard τⱼ en émission du signal Bⱼ par rapport à une consigne émanant de la station maître,
- un ou plusieurs intervalles de fréquence notés Fbⱼ de brouillage correspondant aux intervalles de brouillage,
- des pondérations en amplitude Aⱼ et en phase ϕⱼ,
- le cas échéant une orientation d'antenne Ψⱼ qui sera assimilée dans la suite comme une pondération spatiale induite par la directivité d'antenne.

La station maître indique aux brouilleurs les niveaux de puissance PIREs, les signaux de brouillage, les durées des signaux de brouillage, les récurrences avec lesquelles apparaissent ces signaux, les retards, les fréquences, et les pondérations Aᵢϕᵢψᵢ à appliquer, via un lien de communication spécifique. Le réseau de communication ami permet d'informer la station maître en temps réel (c'est à dire à chaque instant t ou à chaque échantillon temporel tₖ) et de réaliser la gestion des brouilleurs sur les canaux de propagation Br - Rx (niveaux utiles reçus, interférences reçues, multi-trajets, etc.) et sur les effets fratricides induits par les signaux Bⱼ j = 1...J.

### « Interférences Brouilleurs » :

Selon ce qui précède, l'ensemble des réseaux antennaires des brouilleurs Br₁,..., Brⱼ et des réseaux antennaires de réception des plateformes réceptrices Rx₁,..., Rx_{N} est formalisé par deux macro-réseaux d'interférences définis par :
- un macro-graphe « brouillage fratricide réseau » noté GJ' intégrant les émissions des seuls brouilleurs et la matrice de canal généralisée associée HJ' (figures 2, 3A, 3B).
- un macro-graphe « brouillage fratricide + interférences réseau » noté Gl' intégrant les émetteurs utiles et les brouilleurs, et la matrice de canal généralisée associée Hl' (figures 2 3A, 3B).

L'expression formelle J(t) des signaux interférents/brouilleurs reçus sur un réseau récepteur est alors la suivante à tout instant t :
en se restreignant aux signaux provenant des seuls brouilleurs Br: $J \left(t\right) = \left({HJ ′}^{\left(A\right)}*B\right) \left(t\right) i . e . \left[\begin{matrix}{J}_{1} \left(t\right) \\ \\ {J}_{N} \left(t\right)\end{matrix}\right] = \left[\left(\begin{matrix}{HJ}_{11}^{′} & & {HJ}_{1 J}^{′} \\ & & \\ {HJ}_{N 1}^{′} & & {HJ}_{NJ}^{′}\end{matrix}\right)*\left(\begin{matrix}{B}_{1} \\ \\ {B}_{J}\end{matrix}\right)\right] \left(t\right)$ où
   - N est le nombre exact de plates formes réceptrices comportant une antenne de réception (N ≤ N_pl),
   - J est le nombre exact de plates formes comportant une antenne de brouillage (J ≤ N_pl),
   - HJ'⁽⁾ est la matrice généralisée de canal « brouilleurs vers récepteurs »,
   - Jₙ(t) n = 1,...,N est le vecteur des signaux brouilleurs reçus sur le réseau des éléments d'antennes de la plate-forme réceptrice d'indice n,
   - Bⱼ(t) j = 1,...,J est le vecteur des signaux de brouillage émis sur le réseau des éléments d'antennes de la plate-forme d'indice j.

### « Cibles et Brouilleurs » :

### Réseau de brouilleurs :

L'ensemble des réseaux antennaires des brouilleurs Br₁,..., Brⱼ et des points cibles Ci₁,..., Ci_{P} est formalisé à l'instar de ce qui précède par un macro-réseau de brouillage défini par :
- un « macro-graphe réseau brouilleur » noté GB' et la matrice de canal généralisée HB' déterminés par la topologie des brouilleurs et des zones cibles (qui détermine GB')
- les modèles de matrices de canal propres à chaque « brouillage » de Brⱼ vers Cₚ qui déterminent HB' (cf. figures 2, 3A, 3B, 4).
L'expression formelle des signaux brouilleurs aux points cibles est alors à chaque instant t : $Z \left(t\right) = \left(HB′*B\right) \left(t\right) i . e . \left[\begin{matrix}{Z}_{1} \left(t\right) \\ \\ {Z}_{P} \left(t\right)\end{matrix}\right] = \left[\left(\begin{matrix}{HB}_{11}^{′} & & {HB}_{1 J}^{′} \\ & & \\ {HB}_{N 1}^{′} & & {H}_{NJ}^{′}\end{matrix}\right)*\left(\begin{matrix}{B}_{1} \\ \\ {B}_{J}\end{matrix}\right)\right] \left(t\right)$

### Réseau des émetteurs utiles + brouilleurs :

L'ensemble des contributions réseaux antennaires des émetteurs utiles Tx₁,..., Tx_{M} aux brouillages des points cibles Ci₁,..., Ci_{P} ; noté dans la suite bi₁,...,bi_{P}, peut aussi être pris en compte et formalisé par un macro-réseau de brouillage induit défini par un macro-graphe des « émetteurs utiles » noté Gbi' et la matrice de canal généralisée Hbi' déterminés par la topologie des émetteurs et des zones cibles (qui détermine Gbi') et les modèles de matrices de canal propres à chaque « lien hertzien » de Txₘ vers Ciₚ qui déterminent Hbi' .
L'expression formelle des signaux de brouillage devient alors à chaque instant t : $bi \left(t\right) + Z \left(t\right) = \left(\left[\begin{matrix}\left(HB′\right) & \left(Hb′\right)\end{matrix}\right]*\left(\begin{matrix}S \\ B\end{matrix}\right)\right) \left(t\right) i . e . \left[\begin{matrix}{Z}_{1} \left(t\right) \\ \\ {Z}_{P} \left(t\right)\end{matrix}\right] = \left[\left[\begin{matrix}\left(\begin{matrix}{Hbi}_{11}^{′} & & {Hbi}_{1 M}^{′} \\ & & \\ {Hbi}_{N 1}^{′} & & {Hbi}_{NM}^{′}\end{matrix}\right) & \left(\begin{matrix}{HB}_{11}^{′} & & {HB}_{1 J}^{′} \\ & & \\ {HB}_{N 1}^{′} & & {H}_{NJ}^{′}\end{matrix}\right)\end{matrix}\right]*\begin{matrix}\left(\begin{matrix}{S}_{1} \\ \\ {S}_{M}\end{matrix}\right) \\ \left(\begin{matrix}{B}_{1} \\ \\ {B}_{J}\end{matrix}\right)\end{matrix}\right] \left(t\right)$

### « Consigne d'optimisation Signaux Brouilleurs » :

De plus chacun des brouilleurs applique à chaque instant t une consigne notée Cons_ⱼ(t) correspondant à un ensemble paramètres définis dans un domaine de valeurs noté formellement Dom_Cⱼ.
Dom_Cⱼ est un ensemble défini par les paramétrages possibles des émissions de brouillage :
- une valeur PIREⱼ à choisir dans un intervalle [PIREMINj, PIREMAXj] (une contrainte PIREMINj > 0 est nécessaire pour éviter que la solution du problème d'optimisation ne converge systématiquement 0 à l'initialisation et/ou en phase transitoire),
- un signal de brouillage bⱼ dans un ensemble de signaux préprogrammé discret et fini,
- une ou plusieurs durées de brouillage Tbⱼ avec les récurrences Rbᵢ et une avance ou un retard en émission τⱼ, toutes ces valeurs étant bornées par des valeurs limites Max_Tbⱼ, Max_Rbⱼ Max_|τⱼ| prédéfinies,
- un ou plusieurs intervalles de fréquence notés Fbⱼ bornées par des valeurs limites [Fb_min, Fb_max],
- des pondérations en amplitude relative Aⱼ en phase ϕⱼ et en directivité relative Dⱼ bornées par des intervalles de valeurs limites, respectivement [√(PIREMINj), √(PIREMAXj)] ; [0,2π] et [0,1].

En pratique, si l'on note bⱼ(t) la forme d'onde de brouillage émise par le brouilleur Brj, le vecteur signal de brouillage est défini formellement par bⱼ(t) et par Cons_ⱼ(t) : l'ensemble des consignes appliquées à la forme d'onde de brouillage bⱼ(t).

On obtient en sortie un vecteur signal de brouillage Bⱼ(t) de dimension notée M_{Bj} qui prend la forme suivante, similaire à la formulation générale d'un signal émis en sortie d'antenne:
En bande de base : ${B}_{j} \left(t\right) = {D}_{j} \left({ψ}_{j}, t\right) . {b}_{j} \left(t-{τ}_{j}\right) ⋅ \left(\begin{matrix}{A}_{j , 1} \left(t\right) . {e}^{{ϕ}_{j , l} \left(t\right)} \\ ⋯ \\ {A}_{j , {M}_{{Br}_{j}}} \left(t\right) . {e}^{{ϕ}_{j , {N}_{{Br}_{j}}} \left(t\right)}\end{matrix}\right) = {D}_{j} \left({ψ}_{j}, t\right) . {b}_{j} \left(t-{τ}_{j}\right) . {\vec{s}}_{{B}_{j}} \left(t\right)$
Sur porteuse f₀ : ${B}_{j} \left(t\right) = Re \left\{{e}^{2 {jπf}_{0} t}.{D}_{j}\left({ψ}_{j}, t\right).{b}_{j}\left(t-{τ}_{j}\right).\left(\begin{matrix}{A}_{j , 1} \left(t\right) . {e}^{{ϕ}_{j , l} \left(t\right)} \\ ⋯ \\ {A}_{j , {M}_{{Br}_{j}}} \left(t\right) . {e}^{{ϕ}_{j , {N}_{{Br}_{j}} \left(t\right)}}\end{matrix}\right)\right\} = Re \left\{{e}^{2 {jπf}_{0} t}.{D}_{j}\left({ψ}_{j}, t\right).{b}_{j}\left(t-{τ}_{j}\right).{\vec{s}}_{{B}_{j}}\left(t\right)\right\}$ où :
   - M_{Br,j} : est le nombre d'éléments antennaire du réseau servant à émettre le signal de brouillage depuis la plate forme j, chaque élément antennaire ayant la directivité Dⱼ(ψⱼ,t) supposée identique pour simplifier l'écriture donné comme exemple non limitatif,,
   - bⱼ(t-τⱼ) est la forme d'onde en bande de base du signal de brouillage émis par la plate forme j, retardée de τᵢ, et supposé pour simplifier l'écriture identique sur tous les éléments du réseau d'émission, donné comme exemple non limitatif,
   - A_{j,m}(t), (ϕ_{j,m}(t) sont les pondérations en amplitude et phase du signal de brouillage sur l'élément m du réseau antennaire de la plate forme de brouillage j,
   - S_{Bj} est le vecteur directeur du signal de brouillage émis par la plate forme j, formés par les pondérations en amplitude et phase A_{j,m}(t) et ϕ_{j,m}(t),
   - f₀ est la fréquence porteuse du signal de brouillage après transposition.

Tous les paramètres autres que l'application d'un retard, le choix des fréquences ou des sous-bandes d'émission, et le choix de la forme d'onde, s'appliquent linéairement sur le signal de brouillage et correspondent à un domaine admissible convexe.

### « Zone cible ou récepteur Cible »

Les J plates-formes Br₁...Br_{J} sont destinées à brouiller une ou plusieurs cibles ou zones caractérisées par une liste de positions Ci₁ ... Ci_{P} à brouiller. Ces positions sont d'abord géographiques, mais peuvent par extension être définies « au sens large » dans les domaines temps / fréquence / espace :
- dans le domaine temporel : la zone Ci peut correspondre à des slots temporels à brouiller indexés sur une trame pseudopériodique connue et/ou contrôlée par la station maître des brouilleurs,
- dans le domaine fréquentiel : la zone Ci peut correspondre à des sous-bandes de brouillage à brouiller soit de manière continue, soit de manière périodique (avec indexation sur une trame pseudopériodique) connue et/ou contrôlée par la station maître des brouilleurs,
- dans le domaine spatial : la zone Ci peut correspondre à la position d'une cible identifiée, à une zone géographique autour de cette position, à une focalisation vers cette position. Ceci permet de considérer une matrice de canal H_{BC} des brouilleurs vers les zones cibles (qui se réduit dans le cas d'une seule zone de brouillage à un vecteur ligne 1 xJ), dont les valeurs par défaut peuvent être déterminées en fonction d'un modèle géométrique ou d'un modèle empirique d'atténuation moyenne isotrope dépendant de la distance ou de tout autre modèle paramétrique ou empirique (la zone cible n'informe pas a priori les brouilleurs de l'efficacité du brouillage... le réseau de brouilleur ne peut donc initier sa stratégie de brouillage que d'après un modèle, et seulement ensuite contrôler le cas échéant l'efficacité du brouillage - avec une technique connue sous l'acronyme anglo-saxon look-through par exemple).

On exploite les résultats de mesure des intercepteurs, réalisées par exemple dans les récepteurs amis, pour calculer des consignes au niveau d'une plate-forme maître gestionnaire des brouilleurs (contrôle/commande centralisé):
- les signaux utiles et les procédures de mesures et d'égalisation de ces signaux dans les intercepteurs, notamment sur des séquences de synchronisation ou des séquences pilotes, permettent d'estimer les MxN canaux de communications utiles,
- les signaux de brouillage intégrant eux aussi de séquences connues, des procédures de mesures et d'égalisation de ces signaux s'appliquent de la même façon sur ces signaux dans les intercepteurs.

Les résultats des mesures sont communiqués à l'organe de contrôle de la station maître.
Pour estimer les JxN canaux de brouillage sur les cibles Ci, la station maître extrapole la détermination du canal de propagation (obtenue au niveau des Rx amis) au canal de propagation Brⱼ -> Cp (d'après des modèles comportementaux de canaux par exemple).
La station maître optimise la réception des communications utiles par des consignes d'amplitude et de phase envoyées aux brouilleurs qui permettent une minimisation des niveaux fratricides reçus au niveau des antennes de réception (consigne = minimisation du brouillage fratricide sous contrainte de Puissance moyenne Tx ou sous autre contrainte) tout en maintenant l'objectif de performances sur les cibles Ci.

Minimiser les effets fratricides sur les N plateformes de réception consiste d'une manière schématique à garantir des effets fratricides tolérables en même temps qu'un brouillage.

Garantir des effets fratricides tolérables revient à minimiser ou à garantir un niveau inférieur à une certaine limite de l'impact des signaux émanant des brouilleurs, sur le rapport signal à bruit + interférence + brouillage résiduels en sortie des démodulateurs/décodeurs à protéger, les limites de niveaux en question dépendent précisément de la forme d'onde et du schéma démodulation/codage et de la structure du réseau à protéger. Par exemple, un ordre de grandeur courant pour un tel seuil est un taux d'erreur binaire ou BER (Binairy Error Rate) induit par les interférences et brouillages résiduels de 10⁻³ en sortie de démodulation, ce qui se traduit par un seuil sur le niveau de S/J en réception dépendant de la modulation (de l'ordre de 7 dB pour une modulation BPSK mono porteuse classique reçue à fort apport signal à bruit S/N).

Garantir un brouillage efficace revient à maximiser le niveau débrouillage ou à obtenir un niveau de brouillage supérieur à un seuil donné aux points de la zone à brouiller : les seuls min d'efficacité dépendent là encore de la robustesse des postes cibles que l'on cherche à brouiller, mais sauf cas très particulier (forme d'onde PN), générer un rapport J/S (brouillage sur signal) supérieur à 0 dB dans la bande du récepteur cible suffit à garantir l'efficacité du brouillage.

La station optimise sous les contraintes précédentes un codage Spatio-temporel dans le réseau de brouilleurs.

### Variantes de mise en oeuvre

1/ Nature des consignes et modes de brouillage :
   - sectoriel
   - puissance min/max/moyenne
   - pattern spatio-temporel
2/ Dans une variante du procédé, des consignes peuvent également être élaborées et diffusés aux émetteurs amis.
3/ Nature des schémas Spatio-temporel mis en oeuvre dans les postes émetteurs amis :
   - redondance spatiale simple entre voies Tx et redondance temporelle
   - schéma ST robuste en Rx aux interférences externes (i.e. non Multi-Trajet)
   - utilisation de l'une des antennes Tx pour le signal de brouillage sur chaque Tx MIMO et des autres antennes Tx pour la communication
   - formation de "voies spatiale" de brouillage avec un sous-réseau en émission (lacunaire)) de Tx MISO "hybrides" communication/brouilleurs.
4/ Nature des filtres Spatio-temporel mis en oeuvre dans les postes récepteurs amis
Différentes solutions de filtres Spatio-temporel peuvent être mises en oeuvre. Une liste, non exhaustive et non limitative, est donnée ci-dessous :
- Annulation Brouilleur
- SIMO par Formation de Voie (FV) ou par Filtrage Adapté Spatial (FAS)
- Filtre optimal en présence interférence(s) externe(s)
- Filtre réjecteur exploitant l'apriori F.O. brouilleur connu
- etc.

### Optimisation au niveau de l'organe de contrôle de la station maître

Etant donnés la topologie des réseaux et les signaux utiles de transmissions S₁,...,S_{M}, on recherche à chaque instant t = ..., tₖ₋₁ , tₖ, ... un vecteur de consignes Cons=(Cons₁,...,Cons_{J}) dans le domaine de définition « admissible » Dom_C₁ x ...x Dom_C_{J} induisant le vecteur de signal brouillage B = (B₁,...,B_{J})^{T} et vérifiant plusieurs contraintes telles que celles explicitées ci-dessous.
(i) au moins une « contrainte BC » liées à l'efficacité attendue du brouillage, ce qui peut s'écrire d'après ce qui précède sous plusieurs formes, faisant apparaître l'une des fonctionnelles convexes suivantes :
   - une contrainte de type BC1 portant sur le niveau maximal de brouillage moyen ou de « brouillage + résiduel utile » moyen sur les points cibles Ciₚ $\begin{matrix}\left({Cons}_{1},…,{Cons}_{J}\right) ∈ \left({Dom_C}_{1}\times …\times {Dom_C}_{J}\right) \\ réalisant {Max}_{\begin{matrix}Cons , … , {Cons}_{J} \\ ∈ \left({Dom_C}_{1}\times …\times {Dom_C}_{J}\right)\end{matrix}} \left[‖ Z ‖\right] = {Max}_{\begin{matrix}Cons , … , {Cons}_{J} \\ ∈ \left({Dom_C}_{1}\times …\times {Dom_C}_{J}\right)\end{matrix}} \left[\frac{1}{P}\sqrt{{\sum }_{p = 1}^{P} {\left|{\sum }_{j = 1}^{J}\left({HB}_{pj}^{′}*{B}_{j}\right)\left(t\right)\right|}^{2}}\right] \\ ou \\ réalisant {Max}_{\begin{matrix}Cons , … , {Cons}_{J} \\ ∈ \left({Dom_C}_{1}\times ....\times {Dom_C}_{J}\right)\end{matrix}} \left[{‖ Z + b ‖}^{2}\right] = {Max}_{\begin{matrix}Cons , … , {Cons}_{J} \\ ∈ \left({Dom_C}_{1}\times ....\times {Dom_C}_{J}\right)\end{matrix}} \left[\frac{1}{P}\sqrt{{\sum }_{p = 1}^{P} {\left|{\sum }_{j = 1}^{J} \left({HB}_{pj}^{′}*{B}_{j}\right) \left(t\right)\right|}^{2} + {\sum }_{p = 1}^{P} {\left|{\sum }_{m = 1}^{M} \left({H 0}_{pm}^{′}*{S}_{m}\right) \left(t\right)\right|}^{2}}\right]\end{matrix}$ et/ou
   - une contrainte de type BC2 portant sur un seuil minimum pour le niveau moyen sur les points cibles Ciₚ du signal brouillage ou « brouillage + résiduel utile » $\begin{matrix}\left({Cons}_{1},…,{Cons}_{J}\right) ∈ \left({Dom_C}_{1}\times …\times {Dom_C}_{J}\right) \\ t . q . \frac{1}{P} \sqrt{{\sum }_{p = 1}^{P} {‖ {Z}_{p} ‖}^{2}} = \frac{1}{P} \sqrt{{\sum }_{p = 1}^{P} {\left|{\sum }_{j = 1}^{J}\left({HB}_{pj}^{′}*{B}_{j}\right)\left(t\right)\right|}^{2}} \geq Seuil_moy_eff_BC \\ ou \\ t . q . \frac{1}{P} \sqrt{{\sum }_{p = 1}^{P} {‖ {Z}_{p} + {b}_{p} ‖}^{2}} = \frac{1}{P} \sqrt{{\sum }_{p = 1}^{P} {\left|{\sum }_{j = 1}^{J}\left({HB}_{pj}^{′}*{B}_{j}\right)\left(t\right)\right|}^{2} + {\sum }_{p = 1}^{P} {\left|{\sum }_{m = 1}^{M}\left({H 0}_{pm}^{′}*{S}_{m}\right)\left(t\right)\right|}^{2}} \geq Seuil_moy_eff_BC\end{matrix}$ et/ou
   - une contrainte de type BC3 portant sur un seuil minimum pour le niveau de signal brouillage ou le signal de « brouillage + résiduel utile » en chaque point cible Ciₚ : $\begin{matrix}\left({Cons}_{1},…,{Cons}_{J}\right) ∈ \left({Dom_C}_{1}\times …\times {Dom_C}_{J}\right) \\ t . q . {Min}_{p = 1 , … , P} \left[\left|{Z}_{p}\right|\right] = {Min}_{p = 1 , … , P} \sqrt{{\sum }_{j = 1}^{J} {\left({HB}_{pj}^{′}*{B}_{i}\right) \left(t\right) |}^{2}} \geq Seuil_min_eff_BC \\ ou \\ t . q . {Min}_{p = 1 , … , P} \left[\left|{Z}_{p}+{b}_{p}\right|\right] = {Min}_{p = 1 , … , P} \sqrt{{\sum }_{j = 1}^{J} \left({HB}_{pj}^{′}*{B}_{j}\right) \left(t\right) + {\sum }_{m = 1}^{M} {\left({H 0}_{pm}^{′}*{S}_{m}\right) \left(t\right) |}^{2}} \geq Seuil_min_eff_BC\end{matrix}$ etc.
(ii) au moins une « contrainte J liée à la réduction des interférences sur les récepteurs, ce qui peut s'écrire d'après ce qui précède sous plusieurs formes, telles que les suivantes, faisant apparaître des fonctionnelles convexes:
   - une contrainte de type J1 portant sur la minimisation du niveau de signal fratricide moyen ou fratricide+interférent moyen les récepteurs Rxₙ : $\begin{matrix}\left({Cons}_{1},…,{Cons}_{J}\right) ∈ \left({Dom_C}_{1}\times …\times {Dom_C}_{J}\right) \\ réalisant {Min}_{\begin{matrix}\left({Cons}_{1} , … , {Cons}_{J}\right) \\ ∈ \left({Dom_C}_{1}\times …\times {Dom_C}_{J}\right)\end{matrix}} \left[‖ J ‖\right] = {Min}_{\begin{matrix}\left({Cons}_{1} , … , {Cons}_{J}\right) \\ ∈ \left({Dom_C}_{1}\times …\times {Dom_C}_{J}\right)\end{matrix}} \left[\frac{1}{N}\sqrt{{\sum }_{n = 1}^{N} {\left|{\sum }_{j = 1}^{J} \left({HJ}_{nj}^{′}*{B}_{j}\right)\left(t\right)\right|}^{2}}\right] \\ ou réalisant {Min}_{\begin{matrix}{Cons}_{1} , … , {Cons}_{J} \\ ∈ \left({Dom_C}_{1}\times …\times {Dom_C}_{J}\right)\end{matrix}} \left[‖ I ‖\right] = {Min}_{\begin{matrix}\left(Cons , … , {Cons}_{J}\right) \\ ∈ \left({Dom_C}_{1}\times …\times {Dom_C}_{J}\right)\end{matrix}} \left[\frac{1}{N}\sqrt{{\sum }_{n = 1}^{N} {\left|{\sum }_{m = 1}^{M} \left({H 0}_{nm}^{′}*{S}_{m}\right) \left(t\right)\right|}^{2} + {\sum }_{n = 1}^{N} {\left|{\sum }_{j = 1}^{J} \left({HJ}_{nj}^{′}*{B}_{j}\right) \left(t\right)\right|}^{2}}\right]\end{matrix}$ et/ou
   - une contrainte de type J2 portant sur un seuillage maximal du niveau moyen signal fratricide ou fratricide+interférent sur chaque récepteur Rxₙ : $\begin{matrix}\left({Cons}_{1},…,{Cons}_{J}\right) ∈ \left({Dom_C}_{1}\times …\times {Dom_C}_{J}\right) \\ t . q . \frac{1}{N} \sqrt{{\sum }_{n = 1}^{N} {\left|{J}_{n}\right|}^{2}} = \frac{1}{N} \sqrt{{\sum }_{n = 1}^{N} {\left|{\sum }_{j = 1}^{J}\left({HJ}_{nj}^{′}*{B}_{j}\right)\left(t\right)\right|}^{2}} \leq Seuil_moy_J_Rx \\ ou \\ t . q . \frac{1}{N} \sqrt{{\sum }_{n = 1}^{N} {\left|{I}_{n}\right|}^{2}} = \frac{1}{N} \sqrt{{\sum }_{n = 1}^{N} {\left|{\sum }_{m = 1}^{M}\left({H 0}_{nm}^{′}*{S}_{m}\right)\left(t\right)\right|}^{2} + {\sum }_{n = 1}^{N} {\left|{\sum }_{j = 1}^{J}\left({HJ}_{nj}^{′}*{B}_{j}\right)\left(t\right)\right|}^{2}} \leq Seuil_moy_J_Rx\end{matrix}$ et/ou
   - une contrainte de type J3 portant sur un seuillage maximal du niveau signal interférent sur chaque récepteur Rxₙ : $\begin{matrix}\left({Cons}_{1},…,{Cons}_{J}\right) ∈ \left({Dom_C}_{1}\times …\times {Dom_C}_{J}\right) \\ t . q . {Max}_{n = 1 , … , N} \left[\left|{J}_{n}\right|\right] = {Max}_{n = 1 , … , N} \left[\frac{1}{N}\sqrt{{\left|{\sum }_{j = 1}^{J} \left({HJ}_{nj}^{′}*{B}_{j}\right) \left(t\right)\right|}^{2}}\right] \leq Seuil_max_J_Rx \\ ou \\ t . q . {Max}_{n = 1 , … , N} \left[\left|{I}_{n}\right|\right] = {Max}_{n = 1 , … , N} \left[\frac{1}{N}\sqrt{{\sum }_{n = 1}^{N} {\left|{\sum }_{m = 1}^{M} \left({H 0}_{nm}^{′}*{S}_{m}\right) \left(t\right)\right|}^{2} + {\sum }_{n = 1}^{N} {\left|{\sum }_{j = 1}^{J} \left({HJ}_{nj}^{′}*{B}_{j}\right) \left(t\right)\right|}^{2}}\right] \leq Seuil_max_J_Rx\end{matrix}$ etc.
(iii) le cas échéant une Consigne MinJ liée à la minimisation de la puissance de brouillage émise, ce qui peut s'écrire d'après ce qui précède sous plusieurs formes, telles que les suivantes, faisant apparaître des fonctionnelles convexes :
   - Une consigne de type MinJ1 : minimiser la puissance moyenne de brouillage au cours du temps t et sur les brouilleurs j $\begin{matrix}\left({Cons}_{1},…,{Cons}_{J}\right) ∈ \left({Dom_C}_{1}\times …\times {Dom_C}_{J}\right) \\ Min \left\{\sqrt{. \frac{1}{J} {\sum }_{j = 1}^{J} {〈 {\left|{B}_{j}\left(t\right)\right|}^{2} 〉}_{t}}\right\}\end{matrix}$ et/ou
   - une consigne de type MinJ2: minimiser le maximum de puissance moyennée dans le temps, émise par chaque brouilleur j $\begin{matrix}\left({Cons}_{1},…,{Cons}_{J}\right) ∈ \left({Dom_C}_{1}\times …\times {Dom_C}_{J}\right) \\ Min \left\{{Max}_{j}\left({〈 {\left|{B}_{j}\left(t\right)\right|}^{2} 〉}_{t}\right)\right\}\end{matrix}$ et/ou
   - une consigne de type MinJ3 : minimiser la puissance instantanée émise par chaque brouilleur j $\begin{matrix}\left({Cons}_{1},…,{Cons}_{J}\right) ∈ \left({Dom_C}_{1}\times …\times {Dom_C}_{J}\right) \\ Min \left\{{Max}_{j , t}\left({\left|{B}_{j}\left(t\right)\right|}^{2}\right)\right\}\end{matrix}$ etc.

### Exemple 1 : brouillage de barrage coopératif

Cet exemple particulier de mise en oeuvre de l'invention s'applique à l'optimisation du brouillage de barrage tactique en présence de postes amis de communication à évasion de fréquence, procédé qui a fait l'objet du brevet du Demandeur sous le numéro EP 1303069.

On montre ci-après comment le procédé général de l'invention décrit précédemment se décline pour cette application particulière.

La station maître gère un brouilleur de barrage ou un réseau de brouilleurs de barrage capables d'interrompre sur consigne leurs émissions sur un slot temporel et sur un canal fréquentiel indiqué par une consigne.

P postes tactiques présents sur le théâtre sont à brouiller notés Ciₚ, p = 1,..., P. Ces postes sont de positions connues ou non. Les services qu'ils utilisent et les points de fonctionnement correspondants sont supposés connus ainsi que leurs caractéristiques (seuils de brouillage/déni des différents services, marges de fonctionnement etc.).

N récepteurs tactiques à saut de fréquence amis sont à préserver, notés Rₙ n = 1,..., N.
Ces récepteurs sont de positions approximativement connues. Leur forme d'onde et leurs modes de fonctionnement sont de caractéristiques connues de la station maître des brouilleurs :
- La loi de saut de fréquence, et le cas échéant, les puissances d'émissions et formes d'ondes utilisées sont connues a priori, voire pilotées par un noeud de communication tactique.
- Le noeud de communication tactique informe la station maître des brouilleurs, stations qui connaît donc a priori :
   • les risques d'interférences induites sur les récepteurs à préserver,
   • les slots temporels et les canaux fréquentiels occupés à chaque instant par les paliers EVF.
En considérant une grille temps fréquence des émissions utiles définie par :
- l'ensemble des canaux fréquentiels (et des bandes associées) du plan de fréquence du réseau tactique, numérotés de F₁ à F_{V}
- la trame temporelle des émissions EVF est définie par le temps de garde, les fronts de montée et descente des paliers, la durée de palier, la période de récurrence, et un nombre T_{S} de slots où sont émis les paliers par période de récurrence.
On peut indexer le processus temporel sur la trame appliquer le procédé selon l'invention trame par trame. La k-ième trame sera notée tₖ. Il s'agit alors pour la station maître et le(s) brouilleur(s) à chaque trame :
- de laisser vides de signal de brouillage les slots temps/fréquence sur lesquels sont émis et reçus les paliers EVF des communications utiles,
- d'émettre un signal de brouillage sur tous les autres slots temps/fréquences.

Les temps de propagation des signaux sur quelques dizaines de kilomètres au plus sont négligeables devant les durées des paliers utiles. De même les décalages Doppler sont négligeables devant les bandes des émissions utiles. Le problème physique se réduit donc à la détermination des instants de début des émissions et des canaux correspondants à ces émissions.

Le problème théorique d'optimisation à résoudre pour cet exemple précis de mise en oeuvre de l'invention est alors très simplifié :
Le domaine admissible est discret et défini par :
   - l'ensemble des canaux fréquentiels F₁ à F_{V},
   - l'ensemble des slots T₁ à T_{S} de la trame tₖ,
   - deux valeurs de puissance émises par le(s) brouilleur(s) : 0 (non émission) ou P (émission).

A chaque trame tₖ, chaque brouilleur se voit donc indiquer les slots (indexés par 1 < s_{1,k}, s_{2,k}, , s_{k1,k} <S) et les fréquences ((indexés par 1 < v_{1,}k, v_{2,k}, v_{k2,k} <S)) à laisser vides de signal de brouillage (i.e. appliquer consigne P=0).

### Résolution déterministe directe du problème d'optimisation

Si le brouilleur est idéal et sait exactement placer ses « trous de brouillage » sur les slots utiles sans déborder sur les fréquences adjacentes ni sur les slots adjacents, le problème d'optimisation se résout directement car il n'y a aucun effet fratricide sur les postes utiles si la consigne suivante est parfaitement respectée : pour chaque trame tₖ, appliquer au brouilleur la consigne de non-émission à chaque slot « utile » (Sₖₛₖ, vₖᵥₖ)

### Cas d'un brouilleur unique avec défaut + prise en compte de l'atténuation de propagation par utilisation de voies retour

Cet exemple de mise en oeuvre de l'invention s'étend directement à la prise en compte des imperfections des brouilleurs et de l'atténuation due à la propagation du brouilleur vers les utiles :
- Temps de descente et de montée du signal de brouillage induisant une durée minimale de brouillage t_{Br} supérieure à la durée slot, ce qui réduit d'autant l'efficacité du brouillage de barrage,
- Débordement du spectre du trou de brouillage sur les fréquences adjacentes, modélisé par une bande équivalente B_{Br} qui doit être supérieure à la bande du palier pour garantir l'absence d'effet fratricide, ce qui réduit d'autant l'efficacité du brouillage de barrage,
- Bilan de liaison entre le brouilleur et le récepteur utile Rₙ modélisés par un coefficient de perte Lₙ induisant un niveau en entrée LₙP. Ce niveau d'entrée peut être mesuré par les récepteurs utiles et indiqué au par voie retour au maître qui adapte en conséquence les consignes au brouilleur,
- Seuil de fonctionnement des récepteurs utiles pour LₙP < Δ.

Le problème d'optimisation se résout là encore de manière très simplifiée car il n'y a aucun effet fratricide sur les postes utiles si la consigne suivante est parfaitement respectée : pour chaque trame tₖ, appliquer au brouilleur la consigne de non-émission à chaque slot « utile » (sₖₛₖ, vₖᵥₖ) pour lequel LₙP < Δ.

### Cas de plusieurs brouilleurs en réseau avec défauts + prise en compte de l'atténuation de propagation par utilisation de voies retour

L'exemple de mise en oeuvre de l'invention s'étend directement à la prise en compte de brouilleurs multiples avec des imperfections et avec des atténuations dues aux conditions de propagation différenciées des brouilleurs vers les utiles
- Temps de descente et de montée du signal de brouillage induisant une durée minimale de brouillage t_{Br} supérieure à la durée slot, ce qui réduit d'autant l'efficacité du brouillage de barrage
- Débordement du spectre du trou de brouillage sur les fréquences adjacentes, modélisé par une bande équivalente BW_{Br} qui doit être supérieure à la bande du palier pour garantir l'absence d'effet fratricide, ce qui réduit d'autant l'efficacité du brouillage de barrage :
- Bilan de liaison entre le brouilleur Brⱼ et le récepteur utile Rₙ modélisés par un coefficient de perte L_{j,n} induisant un niveau en entrée L_{j,n}P. NB : ce niveau d'entrée peut être mesuré par les récepteurs utiles et indiqué par voie retours au maître qui adapte en conséquence les consignes au brouilleur
- Seuil de fonctionnement des récepteurs utiles pour L_{j,n}P < Δ.

Le problème d'optimisation se résout là encore de manière très simplifiée car il n'y a aucun effet fratricide sur les postes utiles si la consigne suivante est parfaitement respectée :
Pour chaque brouilleur Bⱼ,
   pour chaque trame tₖ,
appliquer au brouilleur la consigne de non-émission à chaque slot « utile » (sₖₛₖ, vₖᵥₖ) pour lequel L_{j,n}P < Δ.

### Exemple 2 : brouillage GNSS

Cet exemple particulier de mise en oeuvre de l'invention s'applique à l'optimisation du brouillage GNSS multiservices, décrit dans la Demande de brevet FR09/05346 intitulée « procédé et système pour le brouillage des signaux GNSS ».On montre ci-après comment le procédé général de l'invention décrit précédemment se décline pour cette application particulière. On remarque que les signaux GNSS étant de nature essentiellement continue, il n'y a pas de dépendance au temps dans l'application du procédé dès lors que l'environnement reste stationnaire.
On considère :
un dispositif de brouillage fixe constitué de J brouilleurs Bⱼ indexés par j =1,...,J, de puissances maximales données. Les brouilleurs sont de positions et d'orientations connues. A chaque service GNSS supporté par un signal utile s, est associé une forme d'onde de brouillage dédiée (FOB) noté B_{j,s}(t). Chaque brouilleur peut être paramétré pour émettre une ou plusieurs FOB avec des puissances moyennes respectives C_{j,s}=<|B_{j,s}(t)|²>ₜ différentes. Si ces formes d'ondes sont décorrellées, on a alors pour chaque brouilleur une puissance moyenne totale émise Cⱼ=<|Bⱼ(t)|²>ₜ qui s'écrit j = 1,...,J ; Cⱼ = ∑ₛ=1 ...,s C_{j,s}

P récepteurs GNSS sont à brouiller notés Cp p = 1,..., P. Ces récepteurs sont de positions connues. Les services GNSS qu'ils utilisent sont supposés connus ainsi que leurs caractéristiques (seuils de brouillage/déni des différents services, marges de fonctionnement etc.).

N récepteurs GNSS à préserver, notés Rₙ n = 1,..., N. Ces récepteurs sont de positions connues et de caractéristiques connues. Dans ce sens, la station maître des brouilleurs est informée a priori des interférences induites sur les récepteurs à préserver comme s'il existait une voie retour.
un modèle d'interférence linéaire pour le service s de chaque récepteur n bien connu des gens du métier (et, afin de simplifier les notations, supposé dans la suite homogène pour chaque récepteur, ce qui n'induit aucune perte de généralité pour l'invention): ${SINR}_{n , j , s} = \frac{{GR}_{s} . {C}_{s} / {η}_{R}}{{N}_{th} . {F}_{R} + {C}_{j , s} . {GE}_{j , n} . {L}_{j , n} . {D}_{n , i} . {SSC}_{j , s}}$ avec :
Cₛ : la puissance du signal utile devant l'antenne pour le service supporté par le signal s (dBm)
GRₛ : le gain procuré par le traitement et par l'antenne de réception ou le réseau antennaire de réception sur le signal utile (dBi)
η_{R} : le rendement interne à la chaîne de réception (rendement antennes, pertes câbles, etc.)
F_{R}.Nₜₕ : le bruit thermique du récepteur tenant compte du facteur de bruit F_{R} de la chaîne de réception
GE_{j,n} : le gain d'antenne du brouilleur j dans la direction du récepteur n (dBi), la Puissance Isotrope Rayonnée Equivalente correspondante s'écrit donc PIREⱼ = Cₛ GE_{j,n}
D_{j,n} : la directivité de l'antenne de réception n dans la direction du brouilleur j (dBi)
SSC_{j,s} : le coefficient de corrélation spectral entre le signal brouilleur Bⱼ(t) et le signal utile s(t) (à valeur entre 0 et 1)
C_{j,s}: la puissance moyenne du signal émis par le brouilleur j pour le déni du service supporté par le signal s signal (dBm) (i ;e. niveau de puissance alloué par le brouilleur j à la FOB dédié au service s) C_{j,s} = <|B_{j,s}(t)|²>ₜ
Cⱼ : la puissance totale moyenne du signal émis par le brouilleur j (dBm) : Cⱼ = <|Bⱼ(t)|²>ₜ :
   L_{j,n} : la perte de propagation entre le brouilleur j et le récepteur n (dB).

Avec le formalisme précédent, le problème se modélise alors sous forme de consignes sur les brouilleurs Bⱼ devant respecter les contraintes d'efficacité du brouillage sur les cibles Cp p=1,...,P, et les contraintes d'absence de déni fratricide sur les récepteurs Rₙ n = 1,..,N ; tout en minimisant la puissance totale moyenne de brouillage : $\begin{matrix}\left({Cons}_{1},…,{Cons}_{J}\right) ∈ \left({Dom_C}_{1}\times …\times {Dom_C}_{J}\right) & \\ t . q . & \\ {Min}_{p = 1 , … , P} \left[\left|{Z}_{p}\right|\right] = {Min}_{p = 1 , … , P} \sqrt{{\left|{\sum }_{j = 1}^{J} \left({HB}_{pj}^{′}*{B}_{i}\right) \left(t\right)\right|}^{2}} \geq Seuil_min_eff_BC & \left(contrainte type \left(BC3\right)\right) \\ {Max}_{n = 1 , … , N} \left[\left|{J}_{n}\right|\right] = {Max}_{n = 1 , … , N} \left[\frac{1}{N}\sqrt{{\left|{\sum }_{j = 1}^{J} \left({HJ}_{nj}^{′}*{B}_{j}\right) \left(t\right)\right|}^{2}}\right] \geq Seuil_max_J_Rx & \left(contrainte de type \left(J3\right)\right) \\ {min}_{\left\{{J}_{k , s}\right\}} \left({\sum }_{j = 1}^{J}{\sum }_{s = 1}^{S}{C}_{j , S}\right) & \left(consigne de type \left(MinJ1\right)\right)\end{matrix}$ Les réponses impulsionnelles HB' et HJ' ne sont pas connues précisément mais les canaux associés peuvent être modélisés par une atténuation A estimée à partir des modèles de propagation

L'utilisation du modèle d'interférence multi sources et des diagrammes d'antennes permet en revanche d'expliciter de façon plus précise les contraintes d'efficacité et d'absence de déni fratricide :
Pour chaque récepteur p=1,...,P à brouiller,
   pour chaque service sₚ = 1,...,S utilisé par le récepteur p : ${\sum }_{j = 1}^{J} {\sum }_{{s}_{p} = 1}^{S} {GE}_{j , p} . {C}_{j , {s}_{p}} . {L}_{j , p} . {SSC}_{{s}_{j} , {s}_{p}} \geq {Δ}_{{s}_{p}}^{′} ∀ p = 1 , … , P et ∀ {s}_{p} = 1 , … , S$ où Δ'sₚ est le seuil de non fonctionnement garanti des récepteurs pour le service Sp
Pour chaque récepteur n=P+1,...,P+N à préserver,
   pour chaque service sₙ = 1,...,S utilisé par le récepteur n : ${\sum }_{j = 1}^{J} {\sum }_{{s}_{n} = 1}^{S} {GE}_{j , n} . {C}_{j , {s}_{n}} . {L}_{j , n} . {SSC}_{{s}_{j} , {s}_{n}} \geq {Δ }_{{s}_{n}} ∀ n = P + 1 , … , P + N et ∀ {s}_{n} = 1 , … , S$ où Δsₙ est le seuil de fonctionnement garanti des récepteurs pour le service Sn
Pour chaque brouilleur j : ${\sum }_{s = 1}^{S} {C}_{j , s} \leq {C}_{Ji max} ∀ j = 1 , … , J$ Etant donnés S services GNSS, J brouilleurs, N récepteurs protégés et P Récepteurs cibles, il y a N1+M1+J contraintes :
   P1 contraintes de brouillage (P1<= PxS)
   N1 contraintes de non brouillage (N1<= NxS)
   J contraintes de puissance.

A l'aide des notations explicitées ci-dessous, le problème d'optimisation multiservices s'écrit sous la forme matricielle suivante : $Max {C}^{t} . x$

Sous les contraintes : $A . x = b$ $x \geq 0$

Notations :
C est défini par : $C = \left[\begin{matrix}\left[-1\right] \\ \left[0\right]\end{matrix}\right]$
   [-1] vecteur de composantes -1 de dimension JxS
   [0] vecteur nul de dimension N1+M1+J
      x est défini par $x = \left[\begin{matrix}CJ \\ E\end{matrix}\right]$ vecteur de dimension J.S + (N1+M1+J)
   avec le rangement suivant : l=j,s : j=1, ..J et pour chaque j : s= 1,...,S
   avec $CJ = \left[\begin{matrix}{C}_{1} \\ ⋮ \\ {C}_{j}\end{matrix}\right] = \left[\begin{matrix}\left[\begin{matrix}{C}_{1 , 1} \\ ⋮ \\ {C}_{1 , s}\end{matrix}\right] \\ ⋮ \\ \left[\begin{matrix}{C}_{J , 1} \\ ⋮ \\ {C}_{J , s}\end{matrix}\right] ⋮\end{matrix}\right] :$ vecteur de dimension JxS,
   avec $E = \left[\begin{matrix}⋮ \\ {e}_{n} \\ ⋮\end{matrix}\right]$ vecteur de dimension N1+M1+J
      où en est une variable libre représentant la marge de fonctionnement sur le récepteur n
   (différence entre le seuil de fonctionnement du récepteur et le niveau d'interférence global). $A = \left[\begin{matrix}\left[\begin{matrix}- {A}_{a} \\ {A}_{b} \\ Q\end{matrix}\right] & \left[\begin{matrix}{I}_{N 1} & 0 & 0 \\ 0 & {I}_{M 1} & 0 \\ 0 & 0 & {I}_{J}\end{matrix}\right]\end{matrix}\right] de dimension \left(N1+M1+J\right) \times \left(J.S+N1+M1+J\right)$
   I_{N1} matrice identité de taille N1
      I_{M1} matrice identité de taille M1
      I_{J} matrice identité de taille J ${A}_{a} = \left[\begin{matrix} & ⋮ & \\ … & {α}_{p , l} & … \\ & ⋮ & \end{matrix}\right] { α}_{p , l} . {GE}_{j , p} . {D}_{j , p} . {SSC}_{s , sp} . {L}_{j , np} \left(p=1,..,P.S;l=\left(j, s\right)=1,…,J\times S\right)$ ${A}_{β} = \left[\begin{matrix} & ⋮ & \\ … & {β}_{n , l} & … \\ & ⋮ & \end{matrix}\right] { β}_{n , l} . {GE}_{j , n} . {D}_{j , n} . {SSC}_{s , sn} . {L}_{j , n} \left(n=P.S+1,…,\left(P+N\right).S;l=\left(j, s\right)=1…J\times S\right)$ $Q = \left[\begin{matrix} & ⋮ & \\ … & {q}_{n , k} & … \\ & ⋮ & \end{matrix}\right] { q}_{n , k} = 1 pour k = \left(n-1\right) . S + 1 , … , n . S ; { q}_{n , k} = 0 sinon$
b est défini par $b = \left[\begin{matrix}- {D}_{α} \\ {D}_{β} \\ CJ max\end{matrix}\right] vecteur de dimension N 1 + M 1 + K$ avec : ${D}_{α} = \left[\begin{matrix}⋮ \\ Δ {′}_{p} \\ ⋮\end{matrix}\right] vecteur de dimension N 1 , p = 1.. N 1$ ${D}_{β} = \left[\begin{matrix}⋮ \\ {Δ}_{n} \\ ⋮\end{matrix}\right] vecteur de dimension M 1 , n = N 1 + 1.. \left(N1+M1\right)$ ${CJ}_{max} = \left[\begin{matrix}⋮ \\ {CJ}_{{k}_{max}} \\ ⋮\end{matrix}\right] vecteur de dimension J$

Le problème d'optimisation posé ci-dessus correspondant à la mise en oeuvre de l'invention sur cet exemple particulier est linéaire. La solution est alors obtenue par mise en oeuvre de l'algorithme du simplexe, bien connu de l'homme du métier, pour résoudre les problèmes de programmation linéaire : étant donné un ensemble d'inégalités linéaires sur n variables réelles, l'algorithme permet de trouver la solution optimale pour une fonction objectif elle aussi linéaire.

En termes géométriques, l'ensemble des inégalités linéaires définit un polytope dans l'espace à n dimensions.

La résolution par le simplexe permet de déterminer si le problème possède des solutions et lorsque c'est le cas (par exemple pour un polytope convexe), de déterminer un extremum, c'est à dire une solution de brouillage de puissance minimale.

## Revendications

1. Procédé pour optimiser sélectivement et dynamiquement avec des effets fratricides réduits le brouillage de P zones ou positions prédéfinies (3) dans un réseau d'émetteurs, de brouilleurs et de récepteurs de communications comprenant un nombre N_pl de plateformes, un nombre M ≤ N_pl desdites plateformes (Tx1, Tx2,..., TxN) étant équipées d'antennes et systèmes d'émission de signaux de transmission utiles, un nombre N ≤ N_pl desdites plateformes (Rx1, Rx2, ..., RxN) étant équipées d'antennes et de systèmes de réception de signaux de transmission utiles, un nombre J ≤ N_pl desdites plateformes (Bᵣ₁, Bᵣ₂, ..., B_{rJ}) gérées par une station maître (1) étant équipées de systèmes et antennes de brouillage adaptés pour empêcher les transmissions entre des entités externes audit réseau, **caractérisé en ce qu'**il comporte au moins les étapes suivantes :
• mesurer les signaux de transmission utiles reçus par l'ensemble des N plateformes de réception, à partir de ces mesures, estimer les M*N canaux de propagation utiles, et transmettre ces mesures et estimations à la station maître gérant les plateformes équipées des antennes de brouillage,
• mesurer l'ensemble des signaux de brouillage reçus par les N plateformes de réception, à partir de ces mesures estimer les J*N canaux de propagation fratricides, et transmettre ces mesures et estimations à ladite station maître,
• à partir des mesures des signaux de transmission et estimations des canaux de propagation utiles et à partir des mesures des signaux et estimations des canaux de propagation de brouillage, calculer au niveau de la station maître des valeurs de consignes de brouillage, les signaux de brouillage, la récurrence des émissions, les fréquences porteuses des émissions, les avances/retards à l'émission par rapport à une référence de synchronisation, les puissances équivalentes rayonnées, les pondérations en amplitude et phase sur les réseaux antennaires en émission et sur les antennes de brouillage, garantissant une efficacité pour les P zones à brouiller correspondant aux entités externes au réseau, tout en minimisant les effets fratricides sur les N plateformes de réception,
• transmettre ces consignes aux J plateformes équipées d'antenne de brouillage,
• à partir des premières consignes calculées et appliquées, exploitant en continu les mesures des canaux de propagation fratricides en provenance des plateformes réceptrices, optimiser par itération le brouillage des zones à brouiller en maintenant un brouillage fratricide acceptable pour la qualité des transmissions utiles.

2. Procédé selon la revendication 1 **caractérisé en ce qu'**il utilise la mesure des canaux de propagation en provenance des N plateformes de réception, afin d'optimiser conjointement le brouillage et la qualité des transmissions utiles au niveau des plateformes émettrices en adaptant les niveaux de puissance d'émission, et/ou les schémas de codage spatio-temporels et/ou les protocoles de transmission dans le domaine temps-fréquence des brouilleurs et des émetteurs.

3. Procédé selon la revendication 1 ou 2, **caractérisé en ce que** l'on utilise comme station maître une des plateformes du réseau d'émetteurs, de brouilleurs et de récepteurs de communications comprenant plusieurs N_pl plateformes associée à un organe de calcul des consignes destinées aux brouilleurs.

4. Procédé selon la revendication 1 ou 2, **caractérisé en ce qu'**il utilise des brouilleurs programmables adaptés à prendre en compte dynamiquement des consignes d'émission, sur la puissance et/ou sur des paramètres temporels, la forme d'onde, codage spatio-temporels, la pondération amplitude phase.

5. Utilisation du procédé selon l'une des revendications 1 à 4 dans des réseaux de transmission utilisant les protocoles MIMO, MISO, SIMO ou SISO avec voie retour des récepteurs vers les émetteurs.

6. Utilisation du procédé selon l'une des revendications 1 à 4 dans un réseau radio où les récepteurs sont adaptés à mesurer des valeurs de canaux sur les émetteurs utiles et sur les brouilleurs.

7. Utilisation du procédé selon l'une des revendications 1 à 4 dans un réseau radio où les postes de réception comportent des éléments antennaires couplés à un intercepteur réalisant les mesures de canal sur les émetteurs utiles et sur les brouilleurs.

## Patentansprüche

1. Verfahren zum selektiven und dynamischen Optimieren mit reduzierten Fratricide-Effekten der Störung von P vordefinierten Zonen oder Positionen (3) in einem Netzwerk von Sendern, Störsendern und Empfängern von Kommunikationen, umfassend eine Anzahl N_pl von Plattformen, wobei eine Anzahl M ≤ N_pl der Plattformen (Tx1, Tx2, ..., TxN) mit Antennen und Systemen zum Senden von nützlichen Übertragungssignalen ausgestattet ist, wobei eine Anzahl N ≤ N_pl der Plattformen (Rx1, Rx2, ..., RxN) mit Antennen und Systemen zum Empfangen von nützlichen Übertragungssignalen ausgestattet ist, wobei eine Anzahl J ≤ N_pl der von einer Master-Station (1) verwalteten Plattformen (Bᵣ₁, Bᵣ₂, ..., B_{rJ}) mit Störsystemen und -antennen ausgestattet ist, ausgelegt zum Verhindern der Übertragungen zwischen netzexternen Entitäten, **dadurch gekennzeichnet, dass** es wenigstens die folgenden Schritte beinhaltet:
• Messen der von dem Satz von N Empfangsplattformen empfangenen nützlichen Übertragungssignale, Schätzen, auf der Basis dieser Messwerte, der M*N nützlichen Ausbreitungskanäle und Übertragen dieser Messwerte und Schätzungen zu der Master-Station, die die mit den Störantennen ausgestatteten Plattformen verwaltet,
• Messen des Satzes von von den N Empfangsplattformen empfangenen Störsignalen, Schätzen, auf der Basis dieser Messwerte, der J*N Fratricide-Ausbreitungskanäle und Übertragen dieser Messwerte und Schätzungen zu der Master-Station,
• Berechnen, auf der Basis der Messwerte der Übertragungssignale und der Schätzungen der nützlichen Ausbreitungskanäle und auf der Basis der Messwerte der Signale und Schätzungen der Störausbreitungskanäle, an der Master-Station, der Störungssollwerte, der Störsignale, der Sendewiederholungen, der Sendeträgerfrequenzen, der Voreilungen/Verzögerungen der Sendung mit Bezug auf eine Synchronisationsreferenz, der ausgestrahlten äquivalenten Leistungen, der Amplituden- und Phasengewichtungen auf den Antennennetzen beim Senden und auf den Störantennen, die eine Wirksamkeit für die P zu störenden Zonen entsprechend den netzwerkexternen Entitäten unter Minimierung der Fratricide-Effekte auf den N Empfangsplattformen garantieren,
• Übertragen dieser Sollwerte zu den J Plattformen, die mit Störantennen ausgestattet sind,
• Optimieren, auf der Basis der berechneten und angewendeten ersten Sollwerte, unter kontinuierlicher Ausnutzung der Messwerte der von den Empfangsplattformen kommenden Fratricide-Ausbreitungskanäle, durch Wiederholen der Störung der zu störenden Zonen unter Beibehaltung einer für die Qualität der nützlichen Übertragungen akzeptablen Fratricide-Störung.

2. Verfahren nach Anspruch 1, **dadurch gekennzeichnet, dass** es den Messwert der von den N Empfangsplattformen kommenden Ausbreitungskanäle nutzt, um gemeinsam die Störung und die Qualität der nützlichen Übertragungen an den Sendeplattformen unter Anpassung der Sendeleistungspegel und/oder der räumlichen und zeitlichen Codierschemata und/oder der Übertragungsprotokolle in der Zeit-Frequenz-Domäne der Störer und Sender zu optimieren.

3. Verfahren nach Anspruch 1 oder 2, **dadurch gekennzeichnet, dass** als Master-Station eine der Plattformen des Netzwerks von Sendern, Störsendern und Empfängern von Kommunikationen benutzt wird, umfassend mehrere N_pl Plattformen, die mit einem Mittel zum Berechnen von für die Störsender bestimmten Sollwerten assozüert sind.

4. Verfahren nach Anspruch 1 oder 2, **dadurch gekennzeichnet, dass** es programmierbare Störsender, ausgelegt zum dynamischen Berücksichtigen der Sendesollwerte in Bezug auf die Leistung und/oder zeitliche Parameter, die Wellenform, die räumliche und zeitliche Codierung, die Amplitude-Phase-Gewichtung benutzt.

5. Anwendung des Verfahrens nach einem der Ansprüche 1 bis 4 in Übertragungsnetzen, die die Protokolle MIMO, MISO, SIMO oder SISO mit Rückkanal von den Empfängern zu den Sendern nutzen.

6. Anwendung des Verfahrens nach einem der Ansprüche 1 bis 4 in einem Funknetz, in dem die Empfänger zum Messen von Kanalwerten auf den nützlichen Sendern und auf den Störsendern ausgelegt sind.

7. Anwendung des Verfahrens nach einem der Ansprüche 1 bis 4 in einem Funknetz, in dem die Empfangsstationen Antennenelemente umfassen, die mit einem Fangelement gekoppelt sind, das die Kanalmessungen auf den nützlichen Sendern und auf den Störsendern realisiert.

## Claims

1. A method for selectively and dynamically optimising, with reduced fratricide effects, the jamming of P predefined zones or positions (3) in a network of communication transmitters, jammers and receivers comprising a number N_pl of platforms, a number M ≤ N_pl of said platforms (Tx1, Tx2, ..., TxN) being equipped with antennae and systems for transmitting useful transmission signals, a number N ≤ N_pl of said platforms (Rx1, Rx2, ..., RxN) being equipped with antennae and systems for receiving useful transmission signals, a number J ≤ N_pl of said platforms (Bᵣ₁, Bᵣ₂, ..., BrJ) managed by a master station (1) being equipped with jamming systems and antennae adapted to prevent any transmissions between entities outside said network, **characterised in that** it comprises at least the following steps:
• measuring the useful transmission signals received by all the N reception platforms, estimating, on the basis of these measurements, the M*N useful propagation channels and transmitting these measurements and estimates to the master station managing the platforms equipped with jamming antennae;
• measuring all the jamming signals received by the N reception platforms, estimating, on the basis of these measurements, the J*N fratricide propagation channels and transmitting these measurements and estimates to said master station;
• computing, in the master station and on the basis of the measurements of the transmission signals and the estimates of the useful propagation channels and on the basis of the measurements of the signals and estimates of the jamming propagation channels, jamming setpoint values, the jamming signals, the recurrence of the transmissions, the carrier frequencies of the transmissions, the leads/lags in transmission compared to a synchronisation reference, the equivalent radiated powers, the amplitude and phase weightings on the transmitting antenna arrays and on the jamming antennae, guaranteeing effectiveness for the P zones to be jammed that correspond to the entities outside the network, whilst minimising the fratricide effects on the N reception platforms;
• transmitting these setpoints to the J platforms equipped with a jamming antenna;
• continuously using, on the basis of the first computed and applied setpoints, the measurements of the fratricide propagation channels originating from the receiving platforms, optimising the jamming of the zones to be jammed by iteration whilst maintaining fratricide jamming that is acceptable for the quality of the useful transmissions.

2. The method according to claim 1, **characterised in that** it uses the measurement of the propagation channels originating from the N reception platforms in order to jointly optimise the jamming and the quality of the useful transmissions on the transmitting platforms by adapting the transmission power levels and/or the space-time coding schemes and/or the transmission protocols in the time-frequency domain of the jammers and transmitters.

3. The method according to claim 1 or 2, **characterised in that** one of the platforms of the network of communication transmitters, jammers and receivers is used as master station comprising a plurality of N_pl platforms associated with a component for computing setpoints intended for the jammers.

4. The method according to claim 1 or 2, **characterised in that** it uses programmable jammers that are designed to dynamically take into account transmission setpoints relating to the power and/or temporal parameters, the wave form, space-time coding, phase-amplitude weighting.

5. The use of the method according to any one of claims 1 to 4 in transmission networks using the MIMO, MISO, SIMO or SISO protocols with a feedback channel from the receivers to the transmitters.

6. The use of the method according to any one of claims 1 to 4 in a radio network where the receivers are designed to measure values of channels on the useful transmitters and on the jammers.

7. The use of the method according to any one of claims 1 to 4 in a radio network where the reception stations comprise antenna elements coupled to an interceptor carrying out the channel measurements on the useful transmitters and on the jammers.
